# EUROPÄISCHE PATENTSCHRIFT

(11) **EP 2 201 203 B1**
(45) Veröffentlichungstag und Bekanntmachung des Hinweises auf die Patenterteilung: **14.05.2014**
(21) Anmeldenummer: 08804045.6
(22) Anmeldetag: 11.09.2008
(51) Int. Cl.: E05B 85/16, E05B 77/36, E05B 77/34

(54) **GRIFFEINHEIT**
GRIP UNIT
POIGNÉE

(30) Priorität: 19.09.2007 DE 102007044915
(43) Veröffentlichungstag der Anmeldung: 30.06.2010
(73) Patentinhaber: Huf Hülsbeck & Fürst GmbH & Co. KG, 42551 Velbert (DE)
(72) Erfinder: KALESSE, Michael, 40885 Ratingen (DE)
(74) Vertreter: Patentanwälte Bals & Vogel
(86) Internationale Anmeldenummer: PCT/EP2008/062080
(87) Internationale Veröffentlichungsnummer: WO 2009/037187

(56) Entgegenhaltungen:
- EP-A- 0 646 688
- EP-A- 1 099 816
- EP-A- 1 586 726
- WO-A-01/14665
- DE-A1- 10 220 787
- US-A1- 2003 122 556

## Beschreibung

Die Erfindung betrifft eine Griffeinheit zum Betätigen eines Schlosses eines beweglichen Teils eines Kraftfahrzeuges, insbesondere einer Fahrzeugtür, Klappe oder dergleichen, mit einem beweglichen Griffelement, das in eine Ruhestellung und in eine Betätigungsstellung bringbar ist, und einem feststehenden Element, wobei in Ruhestellung ein Spalt zwischen dem Griffelement und dem feststehenden Element vorliegt, und das Griffelement einen Schenkel aufweist, der sich durch einen Durchbruch erstreckt und in der Betätigungsstellung eine Aktivierung des Schlosses auslöst, wobei am Schenkel ein Akustikelement zur Geräuschreduzierung während einer Fahrt des Kraftfahrzeuges vorgesehen ist, das in der Ruhestellung des Griffelementes eine Luftführung durch den Spalt in den Durchbruch verhindert.

Dem Fachmann ist eine Vielzahl an Griffeinheiten mit einem bewegbaren Griffelement und einem feststehenden Element, das benachbart zum bewegbaren Griffelement angeordnet ist, bekannt. Nachteiligerweise hat sich gezeigt, dass insbesondere bei hohen Geschwindigkeiten des Kraftfahrzeuges störende Geräuschentwicklungen an und innerhalb der Griffeinheit entstehen können. Die Druckschrift WO 01/14665 A1 offenbart ein Griffelement mit einer Dichtung, die den Eintritt von Luft, Wasser oder anderen Fremdkörpern in das Innere der Tür verhindern soll.

Es ist Aufgabe der vorliegenden Erfindung eine Griffeinheit zu schaffen, bei der die genannten Nachteile vermieden werden, insbesondere eine Griffeinheit bereitgestellt wird, die einfach gestaltet ist und bei der lästige Windgeräusche bei höheren Fahrzeuggeschwindigkeiten an der Griffeinheit nahezu vermieden werden und bei der bei einer Bewegung des Griffelementes möglichst wenig Geräusche entstehen.

Zur Lösung dieser Aufgabe wird eine Griffeinheit mit den Merkmalen des Anspruches 1 vorgeschlagen. In den abhängigen Ansprüchen sind bevorzugte Weiterbildungen ausgeführt.

Dazu ist erfindungsgemäß vorgesehen, dass am Schenkel umfangsseitig ein Gleitelement zur Geräuschreduzierung während der Bewegung des Griffelementes angeordnet ist, wobei das Gleitelement mit dem Akustikelement ausgeführt ist, wobei das Gleitelement einstückig und/oder materialeinheitlich mit dem Akustikelement verbunden ist. Das Akustikelement ist derart an der Griffeinheit angeordnet, dass der weitestgehend innenseitig des beweglichen Teils liegende Schenkel in der Ruhestellung des Griffelementes durch das Akustikelement von der außen liegenden Umgebung vollständig abgeschlossen ist. Die Luft kann aufgrund des sich innerhalb des Spaltes bildenden Unterdrucks, der bei höheren Geschwindigkeiten des Kraftfahrzeuges sich bildet, nicht durch den Durchbruch entlang des Schenkels in den beweglichen Teil des Kraftfahrzeuges gelangen. Somit können Windverwirbelungen innerhalb des beweglichen Teils vermieden werden, welches gleichzeitig mit einer wesentlichen Reduktion der im Stand der Technik als störend empfundenen Geräusche an der Griffeinheit verbunden ist.

Dieses Gleitelement dient dazu, dass bei der Bewegung des Griffelementes von der Ruhestellung in die Betätigungsstellung und umgekehrt möglichst wenig Geräusche entstehen. Vorteilhafterweise weist das Gleitelement eine Kontaktierungsfläche auf, die während der Bewegung des Griffelementes in seine jeweilige Stellung eine Gegenkontaktierungsfläche am feststehenden Element innerhalb des beweglichen Teils berührt. Das Gleitelement sowie der Schenkel sind somit an der Gegenkontaktierungsfläche beweglich gelagert. Durch den Einsatz eines "weicheren" Kunststoffes als Kontaktierungsfläche hat sich gezeigt, dass die Geräuschentwicklung an der Kontaktierungsfläche während der Bewegung des Griffelementes wesentlich reduziert werden kann. Die Kontaktierungsfläche kann beispielsweise aus POM, PBT, PA oder ABS bestehen. Ebenfalls ist es denkbar, dass die Kontaktierungsfläche ein Material aus PBT/PC und/oder aus ABS/PC oder eine Mischung aus den zuvor genannten Materialien ist.

Das Gleitelement selbst ist erfindungsgemäß mit dem Akustikelement ausgeführt. Hierbei ist das Gleitelement erfindungsgemäß einstückig und/oder materialeinheitlich mit dem Akustikelement verbunden. Z.B. bildet das Gleitelement mit dem Akustikelement ein Zweikomponenten - Bauteil.

Das Akustikelement ist am Schenkel angeordnet. Hierbei verbindet in Ruhestellung des Griffelementes das Akustikelement den Schenkel mit dem feststehenden Element. Das bedeutet, dass das Akustikelement den Durchbruch vollständig verschließt bzw. abdeckt, ohne dass die Gefahr besteht, dass die während der Fahrt des Kraftfahrzeuges entstehende Luftführung durch den Durchbruch in den innenseitigen Bereich des beweglichen Teils gelangt.

Beispielsweise kann das Akustikelement lippenartig ausgeführt sein. Um eine gute Kontaktierung des Akustikelementes mit dem Schenkel oder dem feststehenden Element zu erzielen, ist das Akustikelement vorzugsweise aus einem gummielastischen Kunststoff hergestellt. Hierbei kann es sich beispielsweise um einen elastomeren Kunststoff handeln.

In einer die Erfindung verbessernden Maßnahme kann der Schenkel mit einem Kragenelement ausgeführt sein, auf dem das Akustikelement aufsitzt. Hierbei ist das

Akustikelement zwischen dem Kragenelement und dem Gleitelement angeordnet, wobei das Akustikelement vorteilhafterweise trichterartig ausgeführt ist, wodurch wirkungsvoll der Durchbruch in Ruhestellung des Griffelementes geschlossen werden kann. Es ist möglich, dass der Schenkel, das Gleitelement sowie das Akustikelement als ein Dreikomponenten - Bauteil ausgebildet ist. Das Kragenelement hat unter anderem die Funktion, dass das Akustikelement zuverlässig am Schenkel befestigt werden kann. Neben dieser Positionierungshilfe können die während der Bewegung des Griffelementes von der Ruhestellung in die Betätigungsstellung und umgekehrt auf das Akustikelement einwirkenden Kräfte wirkungsvoll über das Kragenelement aufgefangen werden, wodurch eine dauerhafte Anordnung des Akustikelementes am Schenkel gewährleistet ist.

Vorteilhafterweise weist das feststehende Element innenseitig zum beweglichen Teil hin ein freies Ende auf, das das Akustikelement in der Ruhestellung des Griffelementes kontaktiert. Hierbei kann das Akustikelement am Schenkel des beweglichen Griffelements angeordnet sein, wobei in der Ruhestellung des Griffelementes das Akustikelement unmittelbar auf das freie Ende des feststehenden Elementes wirkt. In einer Alternative, die nicht zur Erfindung gehört, sondern nur zu deren Verständnis dient, ist es denkbar, dass das freie Ende des feststehenden Elementes selbst als Akustikelement ausgeführt ist, welches vorsprungartig sich in Richtung des benachbart angeordneten Schenkels erstreckt und dort in der Ruhestellung des Griffelementes anliegt und somit den Durchbruch wirkungsvoll abschließt. In dieser Ausführungsform ist somit das Akustikelement zwar am Schenkel, jedoch unmittelbar am feststehenden Element der Griffeinheit angeordnet.

Die Feuchtigkeitsabdichtung und/oder Schmutzpartikelabdichtung der Griffeinheit erfolgt in einer vorzugsweisen Ausführungsform durch eine flächige Dichtung am beweglichen Teil, die in Ruhestellung des Griffelementes sowohl am Griffelement als auch am feststehenden Element abdichtend anliegt. Vorzugsweise weist diese flächige Dichtung eine umlaufende Dichtungslippe auf, innerhalb dieser sich das Akustikelement befindet. Zweckmäßigerweise ist die Dichtung mit einer Aufnahmeöffnung ausgebildet, durch die der Schenkel in seine jeweilige Stellung bewegbar ist.

Um Anschlaggeräusche bei Erreichung der Ruhestellung zu verhindern, weist die Dichtung mindestens ein vorsprungartiges Anschlagelement für das Griffelement auf. Das Anschlagelement ragt aus der flächigen Dichtung heraus und dient als Pufferelement, welches vorzugsweise gummielastische Eigenschaften aufweist und gleichzeitig beim Auftreffen des Griffelementes auf die Dichtung nahezu keine Geräusche entstehen lässt.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1: eine rein schematische Darstellung eines Kraftfahrzeuges mit Tür, Griffeinheit und Schloss,
- Fig. 2: eine mögliche Ausführungsform einer erfindungsgemäßen Griffeinheit,
- Fig. 3: eine vergrößerte Darstellung der Griffeinheit aus Fig. 2,
- Fig. 4: eine weitere Alternative der Griffeinheit,
- Fig. 5: eine Ausführungsform der Griffeinheit, die nicht ein Ausführungsbeispiel der Erfindung ist,
- Fig. 6: eine dreidimensionale Darstellung der Griffeinheit mit Griffelement, das einen Schenkel und ein Gleitelement aufweist und
- Fig. 7: eine weitere dreidimensionale Ansicht gemäß Fig. 6 auf das Gleitelement ohne Griffelement.

In Fig. 1 ist rein schematisch eine erfindungsgemäße Griffeinheit 10 dargestellt, die an einer Fahrzeugtür 1 befestigt ist. Die Griffeinheit 10 ist in Wirkverbindung mit einem an der Tür 1 vorgesehenen mechanischen Schloss 2. Wie in Fig. 2 dargestellt ist, weist die Griffeinheit 10 ein bewegliches Griffelement 11 und ein feststehendes Element 12 auf. Wie deutlich zu erkennen ist, ist das feststehende Element 12 mit einem Zylinderturm 12b ausgeführt, in dem ein Zylinderschloss angeordnet werden kann. In einer weiteren möglichen Ausführungsform der Griffeinheit 10 kann der Zylinderturm 12b ohne jegliche Elemente leer bleiben.

Das bewegliche Griffelement 11 befindet sich in einer Ruhestellung und kann durch den Benutzer in eine nicht explizit dargestellte Betätigungsstellung gezogen werden (siehe Pfeildarstellung). Gemäß Fig. 2 wird während der Bewegung des Griffelementes 11 aus der Ruhestellung in die Betätigungsstellung das Griffelement 11 im Uhrzeigersinn um die Achse 22 aus der Tür 1 herausgeschwenkt. Das Griffelement 11 ist hierbei mit einem Arm 20 ausgeführt, der an seinem freien Ende 21 innenseitig der Tür 1 um die Achse 22 drehbar gelagert ist. Das freie Ende 21 ist im dargestellten Ausführungsbeispiel als einseitig offenes Langloch ausgeführt.

Das Griffelement 11 weist einen Schenkel 14 auf, der fingerartig durch einen Durchbruch 15 der Fahrzeugtür 1 sich erstreckt. Der Durchbruch 15 ist in den Fig. 3 bis Fig. 5 verdeutlicht. Während das Griffelement 11 mit seinem Schenkel 14 in die Betätigungsstellung durch den Benutzer bewegt wird, aktiviert der Schenkel 14 innenseitig der Tür 1 eine Aktion, die einen Öffnungsvorgang des Schlosses 2 auslöst. Hierbei ist es denkbar, dass beispielsweise das freie Ende des Schenkels 14 mit einem Mechanismus verbunden ist, der einen Bowdenzug aufweist. Der Bowdenzug befindet sich in Wirkverbindung mit dem Schloss 2 aus Fig. 1, so dass der Bowdenzug das Schloss 2 entsprechend aktiviert. Selbstverständlich sind weitere mechanische oder elektromechanische Mittel denkbar, um über eine Bewegung des Griffelementes 11 und des Schenkels 14 das Schloss 2 entsprechend zu aktivieren und zu bewegen.

Wie in Fig. 2 und in Fig. 3 verdeutlicht ist, befindet sich ein Spalt 13 zwischen dem Griffelement 11 und dem feststehenden Element 12. Am Schenkel 14 ist ein Akustikelement 16 angeordnet, das lippenartig ausgeführt ist und aus einem gummielastischen Kunststoff in den dargestellten Ausführungsbeispielen besteht. Dieses Akustikelement 16 dient zur Geräuschreduzierung. Das bedeutet, dass über dieses Akustikelement 16 eine Luftführung 3 durch den Spalt 13 in den Durchbruch 15 und somit in den Innenbereich der Fahrzeugtür 1 verhindert wird. Somit können keine Windverwirbelungen innerhalb der Kraftfahrzeugtür 1 während der Fahrt des Kraftfahrzeuges innerhalb der Tür 1 entstehen. Hierdurch wird der Komfort während der Fahrt für den Benutzer wesentlich verbessert.

Des Weiteren ist aus Fig. 2 sowie aus den übrigen Fig. 3 bis Fig. 7 ein Gleitelement 17 am Schenkel 14 angeordnet. Dieses Gleitelement 17 hat die Funktion, dass während der Bewegung des Griffelementes 11 in seine jeweilige Stellung möglichst geringe Geräusche entstehen. Hierbei weist das Gleitelement 17 an der dem feststehenden Element 12 zugewandten Seite eine Kontaktierungsfläche 17a auf, die während der Bewegung des Griffelementes 11 in seine jeweilige Stellung eine Gegenkontaktierungsfläche 17b am feststehenden Element 12 berührt. Das Gleitelement 17 ist somit an der Gegenkontaktierungsfläche 17b des feststehenden Elementes 12 verschiebbar gelagert. In den aufgeführten Ausführungsbeispielen ist die Kontaktierungsfläche 17a mit einer leicht gewölbten Oberfläche ausgeführt, wodurch zusätzlich eine geräuschlose Betätigung des Griffelementes 11. begünstigt wird. Das Gleitelement 17 kann form- und/oder kraft- oder stoffschlüssig am Schenkel 14 befestigt sein. In den vorliegenden Ausführungsbeispielen ist das Gleitelement 17 über eine Clipsverbindung (Rastverbindung) am Schenkel 14 befestigt, welches in den Fig. 6 und Fig. 7 dargestellt ist.

Das Gleitelement 17 weist innenseitig Rastelemente 17c auf, die in nicht dargestellte Gegenrastmittel des Schenkels 14 eingreifen, wodurch eine formschlüssige Verbindung zwischen dem Gleitelement 17 und dem Schenkel 14 erzielbar ist. Das Gleitelement 17 wird somit während des Montageprozesses auf den Schenkel 14 gesteckt. Hierbei weist das Gleitelement 17 ein einseitig offenes C-Profil auf. Um den Montagevorgang zu erleichtern, wird die offene Seite des Gleitelementes 17 leicht aufgebogen, wobei anschließend der Schenkel 14 durch die offene Seite des Gleitelementes 17 geführt wird.

Das Gleitelement 17 kann in einer weiteren Alternative selbstverständlich kraft- oder stoffschlüssig am Schenkel 14 befestigt sein. Beispielsweise ist es denkbar, dass

Gleitelement 17 an den Schenkel 14 durch ein Spritzgussverfahren anzuordnen. Beispielsweise kann ein Zweikomponenten-Spritzgussverfahren zum Einsatz kommen, bei dem der Schenkel 14 aus einem ersten Kunststoff und das Gleitelement 17 aus einem zweiten Kunststoff besteht. Das Akustikelement 16 gemäß Fig. 3 kann ebenfalls am Schenkel 14 angespritzt sein.

Der Schenkel 14 weist gemäß den Ausführungsbeispielen aus Fig. 3 bis Fig. 5 ein Kragenelement 18 auf. Im Ausführungsbeispiel gemäß Fig. 3 sitzt hierbei das Akustikelement 16 auf dem Kragenelement 18 auf, wobei oberhalb des Akustikelementes 16 das Gleitelement 17 sich befindet. Das feststehende Element 12 weist innenseitig der Kraftfahrzeugtür 1 ein freies Ende 12a auf, das das Akustikelement 16 in der Ruhestellung des Griffelementes 11 kontaktiert. In diesem Ausführungsbeispiel ist das Akustikelement 16 umfangsseitig zum Schenkel 14 trichterartig geformt und verschließt zuverlässig den Durchbruch 15, durch den der Schenkel 14 sich erstreckt.

Gemäß den Ausführungsbeispielen aus Fig. 3 bis Fig. 7 weist die Griffeinheit 10 eine flächige Dichtung 19 auf, die in Ruhestellung des Griffelementes 11 sowohl am feststehenden Element 12 als auch am Griffelement 11 abdichtend anliegt. Die Dichtung 19 hat die Aufgabe, den Innenbereich der Tür 1 vor Feuchtigkeit und/oder Schmutzpartikeln wirksam abzudichten. Wie in Fig. 3 gut zu erkennen ist, kontaktiert das trichterförmige Akustikelement 16 zum einen das freie Ende 12a des feststehenden Elementes 12 sowie die Dichtung 19 an ihrer Unterseite. Die Dichtung 19 weist des Weiteren eine umlaufende Dichtungslippe 19c auf, die besonders in Fig. 6 und Fig. 7 verdeutlicht ist. Diese Dichtungslippe 19c liegt unter anderem am feststehenden Element 12 als auch am beweglichen Griffelement 11 an, welches in Fig. 3 bis Fig. 5 zu erkennen ist.

Des Weiteren ist die Dichtung 19 mit einer Aufnahmeöffnung 19a ausgebildet, durch die der Schenkel 14 in seine jeweilige Stellung bewegt werden kann (siehe Fig. 6 und Fig. 7). Durch diese Aufnahmeöffnung 19a ragt ebenfalls der Zylinderturm des feststehenden Elementes 12. Die Dichtungslippe 19c umläuft den Durchbruch, durch den sich der Schenkel 14 erstreckt, und schützt somit wirkungsvoll den Innenbereich der Fahrzeugtür davor, dass Schmutzpartikel oder Feuchtigkeit eindringen kann. In dem Ausführungsbeispiel gemäß Fig. 7 ist die Dichtung 19 mit zwei vorsprungartigen Anschlagelementen 19b ausgeführt, die als Pufferelemente für das Griffelement 11 dienen.

Das Ausführungsbeispiel gemäß Fig. 4 entspricht im Wesentlichen dem Ausführungsbeispiel aus Fig. 3, wobei im Folgenden nur auf die wesentlichen Unterschiede eingegangen wird, um Wiederholungen zu vermeiden. Die Griffeinheit 10 gemäß Fig. 4 weist ebenfalls ein Akustikelement 16 zur Geräuschreduzierung auf, wobei das Gleitelement 17 selbst im unteren Bereich, anliegend am Kragenelement 18 materialeinheitlich und einstückig mit dem Akustikelement 16 ausgeführt ist. Das Akustikelement 16 ist nasenartig ausgeführt und kontaktiert mit seinem freien Ende das freie Ende 12a des feststehenden Elementes 12.

In der nicht erfindungsgemäßen Griffeinheit gemäß Fig. 5 ist das Akustikelement 16 am feststehenden Element 12 angeformt und liegt in der Ruhestellung des Griffelementes 11 am Kragenelement 18 an, wodurch der Durchbruch 15 an der Fahrzeugtür 1 wirkungsvoll vom Außenbereich abgedeckt wird, ohne dass die Gefahr besteht, dass eine Luftführung 3 durch den Spalt 13 in den Durchbruch 15 und somit in den Innenbereich der Fahrzeugtür 1 gelangt.

### Bezugszeichenliste

- 1: beweglicher Teil, Tür
- 2: Schloss
- 3: Luftführung

- 10: Griffeinheit
- 11: Griffelement
- 12: feststehendes Element
- 12a: freies Ende des feststehenden Elementes 12
- 12b: Zylinderturm
- 13: Spalt
- 14: Schenkel
- 15: Durchbruch
- 16: Akustikelement
- 17: Gleitelement
- 17a: Kontaktierungsfläche
- 17b: Gegenkontaktierungsfläche
- 17c: Rastelement
- 18: Kragenelement des Schenkels 14
- 19: flächige Dichtung
- 19a: Aufnahmeöffnung
- 19b: Anschlagelement
- 19c: Dichtungslippe

- 20: Arm
- 21: freies Ende des Arms 20
- 22: Achse

## Patentansprüche

1. Griffeinheit (10) zum Betätigen eines Schlosses (2) eines beweglichen Teils (1) eines Kraftfahrzeuges, insbesondere einer Fahrzeugtür, Klappe oder dergleichen, mit einem beweglichen Griffelement (11), das in eine Ruhestellung und in eine Betätigungsstellung bringbar ist, und einem feststehenden Element (12), wobei in Ruhestellung ein Spalt (13) zwischen dem Griffelement (11) und dem feststehenden Element (12) vorliegt,
das Griffelement (11) einen Schenkel (14) aufweist, der sich durch einen Durchbruch (15) erstreckt und in der Betätigungsstellung eine Aktivierung des Schlosses (2) auslöst, wobei am Schenkel (14) ein Akustikelement (16) zur Geräuschreduzierung während einer Fahrt des Kraftfahrzeuges vorgesehen ist, das in der Ruhestellung des Griffelementes (11) eine Luftführung (3) durch den Spalt (13) in den Durchbruch (15) verhindert,
**dadurch gekennzeichnet,**
**dass** am Schenkel (14) umfangsseitig ein Gleitelement (17) zur Geräuschreduzierung während der Bewegung des Griffelementes (11) angeordnet ist, wobei das Gleitelement (17) mit dem Akustikelement (16) ausgeführt ist, wobei das Gleitelement (17) einstückig und/oder materialeinheitlich mit dem Akustikelement (16) verbunden ist.

2. Griffeinheit (10) nach einem der vorhergehenden Ansprüche,
**dadurch gekennzeichnet,**
**dass** in Ruhestellung des Griffelementes (11) das Akustikelement (16) den Schenkel (14) mit dem feststehenden Element (12) verbindet.

3. Griffeinheit (10) nach einem der vorhergehenden Ansprüche,
**dadurch gekennzeichnet,**
**dass** das Akustikelement (16) lippenartig ausgeführt ist.

4. Griffeinheit (10) nach einem der vorhergehenden Ansprüche,
**dadurch gekennzeichnet,**
**dass** der Schenkel (14) mit einem Kragenelement (18) ausgeführt ist, auf dem das Akustikelement (16) aufsitzt.

5. Griffeinheit (10) nach einem der vorhergehenden Ansprüche,
**dadurch gekennzeichnet,**
**dass** das Akustikelement (16) trichterartig geformt ist.

6. Griffeinheit (10) nach einem der vorhergehenden Ansprüche,
**dadurch gekennzeichnet,**
**dass** das feststehende Element (12) innenseitig zum beweglichen Teil (1) hin ein freies Ende (12a) aufweist, das das Akustikelement (16) in der Ruhestellung des Griffelementes (11) kontaktiert.

7. Griffeinheit (10) nach einem der vorhergehenden Ansprüche,
**dadurch gekennzeichnet,**
**dass** das Akustikelement (16) durch ein Mehrkomponenten-Spritzgussverfahren mit der Griffeinheit (10) verbunden ist.

8. Griffeinheit (10) nach einem der vorhergehenden Ansprüche,
**dadurch gekennzeichnet,**
**dass** das Akustikelement (16) aus einem gummielastischen Kunststoff besteht.

9. Griffeinheit (10) nach einem der vorhergehenden Ansprüche,
**dadurch gekennzeichnet,**
**dass** eine flächige Dichtung (19) am beweglichen Teil (1) befestigt ist, die in Ruhestellung des Griffelementes (11) sowohl am Griffelement (11) als auch am feststehenden Element (12) abdichtend anliegt, wobei insbesondere die Dichtung (19) mit einer Aufnahmeöffnung (19a) ausgebildet ist, durch die der Schenkel (14) in seine jeweilige Stellung bewegbar ist.

10. Griffeinheit (10) nach Anspruch 9,
**dadurch gekennzeichnet,**
**dass** die Dichtung (19) ein vorsprungartiges Anschlagelement (19b) für das Griffelement (11) aufweist, das in seiner Ruhestellung am Anschlagelement (19b) anliegt.

11. Griffeinheit (10) nach einem der vorhergehenden Ansprüche,
**dadurch gekennzeichnet,**
**dass** das Griffelement (11) an der dem Schenkel (14) gegenüberliegenden Seite mit einem Arm (20) ausgeführt ist, der an seinem freien Ende (21) innenseitig des beweglichen Teils (1) um eine Achse (22) drehbar gelagert ist.

12. Griffeinheit (10) nach einem der vorhergehenden Ansprüche,
**dadurch gekennzeichnet,**
**dass** das Gleitelement (17) form- und/oder kraft- oder stoffschlüssig am Schenkel (14) befestigt ist, insbesondere dass das Gleitelement (17) über eine Clipsverbindung am Schenkel (14) befestigt ist.

13. Griffeinheit (10) nach einem der vorhergehenden Ansprüche,
**dadurch gekennzeichnet,**
**dass** das Gleitelement (17) an der dem feststehenden Element (12) zugewandten Seite eine Kontaktierungsfläche (17a) aufweist, die während der Bewegung des Griffelementes (11) in seine jeweilige Stellung eine Gegenkontaktierungsfläche (17b) am feststehenden Element (12) berührt, wobei insbesondere die Kontaktierungsfläche (17a) ein Material aus POM, PBT, PA oder ABS ist.

## Claims

1. A grip unit (10) for actuating a lock (2) of a movable part (1) of a motor vehicle, particularly of a vehicle door, hatch or suchlike, having a movable grip element (11) which is able to be brought into a rest position and into an actuation position, and with a stationary element (12), wherein in the rest position a gap (13) is present between the grip element (11) and the stationary element (12),
the grip element (11) has a wing (14) which extends through an aperture (15) and in the actuation position initiates an activation of the lock (2), wherein an acoustic element (16) is provided on the wing (14) for noise reduction during a journey of the motor vehicle, which in the rest position of the grip element (11) prevents a routeing of air flow (3) through the gap (13) into the aperture (15),
**characterized in that**
on the wing (14) a sliding element (17) is arranged circumferentially for noise reduction during the movement of the grip element (11), wherein the sliding element (17) is embodied with the acoustic element (16), wherein the sliding element (17) is connected in one piece with and/or of uniform material with the acoustic element (16).

2. The grip unit (10) according to one of the preceding claims,
**characterized in that**
in the rest position of the grip element (11), the acoustic element (16) connects the wing (14) with the stationary element (12).

3. The grip unit (10) according to one of the preceding claims,
**characterized in that**
the acoustic element (16) is embodied in a lip-like manner.

4. The grip unit (10) according to one of the preceding claims,
**characterized in that**
the wing (14) is embodied with a collar element (18) on which the acoustic element (16) sits.

5. The grip unit (10) according to one of the preceding claims,
**characterized in that**
the acoustic element (16) is shaped in a funnel-like manner.

6. The grip unit (10) according to one of the preceding claims,
**characterized in that**
the stationary element (12) has on the inner side towards the movable part (1) a free end (12a) which contacts the acoustic element (16) in the rest position of the grip element (11).

7. The grip unit (10) according to one of the preceding claims,
**characterized in that**
the acoustic element (16) is connected with the grip unit (10) by a multi-component injection moulding method.

8. The grip unit (10) according to one of the preceding claims,
**characterized in that**
the acoustic element (16) consists of a rubber-elastic plastic.

9. The grip unit (10) according to one of the preceding claims,
**characterized in that**
a laminar seal (19) is fastened to the movable part (1), which seal in the rest position of the grip element (11) lies in a sealing manner both against the grip element (11) and also against the stationary element (12), wherein in particular the seal (19) is constructed with a receiving opening (19a), through which the wing (14) is movable into its respective position.

10. The grip unit (10) according to claim 9, **characterized in that**
the seal (19) has a projection-like stop element (19b) for the grip element (11), which in its rest position lies against the stop element (19b).

11. The grip unit (10) according to one of the preceding claims,
**characterized in that**
the grip element (11) is embodied on the side lying opposite the wing (14) with an arm (20), which at its free end (21) on the inner side of the movable part (1) is rotatably mounted about an axis (22).

12. The grip unit (10) according to one of the preceding claims,
**characterized in that**
the sliding element (17) is fastened in a form- and/or force-fitting or materially-connected manner on the wing (14), in particular that the sliding element (17) is fastened on the wing (14) via a clip connection.

13. The grip unit (10) according to one of the preceding claims,
**characterized in that**
the sliding element (17) has on the side facing the stationary element (12) a contacting surface (17a), which during the movement of the grip element (11) into its respective position touches a counter-contacting surface (17b) on the stationary element (12), wherein in particular the contacting surface (17a) is a material of POM, PBT, PA or ABS.

## Revendications

1. Unité de préhension (10) dévolue à l'actionnement d'une serrure (2) d'une partie mobile (1) d'un véhicule automobile, en particulier d'une porte dudit véhicule, d'un hayon ou d'un élément similaire, comprenant un élément fixe (12) et un élément mobile de préhension (11) pouvant être amené à une position de repos et à une position d'actionnement, sachant
qu'un interstice (13) est réservé, en position de repos, entre ledit élément de préhension (11) et ledit élément fixe (12),
que ledit élément de préhension (11) présente une branche (14) qui traverse une zone dépouillée (15) et déclenche une activation de la serrure (2) dans la position d'actionnement, sachant qu'un élément acoustique (16), prévu sur ladite branche (14) afin de diminuer les bruits au cours d'un déplacement du véhicule automobile, empêche un flux d'air (3) de pénétrer dans la zone dépouillée (15) dans la position de repos dudit élément de préhension (11), en empruntant ledit interstice (13),
**caractérisée par le fait**
**qu'**un élément de glissement (17) est implanté sur la périphérie de la branche (14), en vue de diminuer les bruits lors du mouvement de l'élément de préhension (11), l'élément de glissement (17) faisant corps avec l'élément acoustique (16), ledit élément de glissement (17) étant relié audit élément acoustique (16) d'un seul tenant et/ou en constituant un ensemble matériel unitaire.

2. Unité de préhension (10) selon l'une des revendications précédentes, **caractérisée par le fait**
**que** l'élément acoustique (16) relie la branche (14) à l'élément fixe (12) en position de repos de l'élément de préhension (11).

3. Unité de préhension (10) selon l'une des revendications précédentes, **caractérisée par le fait**
**que** l'élément acoustique (16) offre une réalisation du type lèvre.

4. Unité de préhension (10) selon l'une des revendications précédentes, **caractérisée par le fait**
**que** la branche (14) est pourvue d'un élément (18) formant collerette sur laquelle l'élément acoustique (16) repose.

5. Unité de préhension (10) selon l'une des revendications précédentes, **caractérisée par le fait**
**que** l'élément acoustique (16) présente une configuration infundibuliforme.

6. Unité de préhension (10) selon l'une des revendications précédentes, **caractérisée par le fait**
**que** l'élément fixe (12) est intérieurement muni, en direction de la partie mobile (1), d'une extrémité libre (12a) venant en contact avec l'élément acoustique (16) dans la position de repos de l'élément de préhension (11).

7. Unité de préhension (10) selon l'une des revendications précédentes, **caractérisée par le fait**
**que** l'élément acoustique (16) est relié à ladite unité de préhension (10) par un procédé de moulage par injection à composants multiples.

8. Unité de préhension (10) selon l'une des revendications précédentes, **caractérisée par le fait**
**que** l'élément acoustique (16) consiste en une matière plastique douée de l'élasticité du caoutchouc.

9. Unité de préhension (10) selon l'une des revendications précédentes, **caractérisée par le fait**
**qu'**une garniture d'étanchement (19) aplatie, fixée à la partie mobile (1), porte à la fois contre l'élément de préhension (11) et contre l'élément fixe (12) en position de repos dudit élément de préhension (11), avec effet d'étanchement, ladite garniture d'étanchement (19) étant notamment dotée d'une ouverture de réception (19a) à travers laquelle la branche (14) peut être mue vers sa position respective.

10. Unité de préhension (10) selon la revendication 9,
**caractérisée par le fait**
**que** la garniture d'étanchement (19) comporte un élément de butée (19b) du type protubérance, dédié à l'élément de préhension (11) qui est en applique contre ledit élément de butée (19b) dans sa position de repos.

11. Unité de préhension (10) selon l'une des revendications précédentes, **caractérisée par le fait**
**que** l'élément de préhension (11) est pourvu, du côté pointant à l'opposé de la branche (14), d'un bras (20) monté à rotation autour d'un axe (22), à son extrémité libre (21), dans la région intérieure de la partie mobile (1).

12. Unité de préhension (10) selon l'une des revendications précédentes, **caractérisée par le fait**
**que** l'élément de glissement (17) est fixé à la branche (14) par complémentarité de formes et/ou par engagement positif et/ou par solidarisation matérielle ; notamment par le fait que ledit élément de glissement (17) est fixé à ladite branche (14) par l'intermédiaire d'une liaison clipsée.

13. Unité de préhension (10) selon l'une des revendications précédentes, **caractérisée par le fait**
**que** l'élément de glissement (17) est muni, du côté tourné vers l'élément fixe (12), d'une surface (17a) de venue en contact qui, lors du mouvement de l'élément de préhension (11) vers sa position respective, vient rencontrer une surface complémentaire (17b) de venue en contact qui est située sur ledit élément fixe (12), ladite surface (17a) de venue en contact étant notamment constituée d'un matériau choisi parmi POM, PBT, PA ou ABS.
